# EUROPÄISCHE PATENTSCHRIFT

(11) **EP 3 198 060 B1**
(45) Veröffentlichungstag und Bekanntmachung des Hinweises auf die Patenterteilung: **02.12.2020**
(21) Anmeldenummer: 15797246.4
(22) Anmeldetag: 25.09.2015
(51) Int. Cl.: C25B 11/02, C25B 1/00, C25B 3/00

(54) **VERFAHREN UND VORRICHTUNG ZUR ELEKTROCHEMISCHEN SYNTHESE**
ELECTROCHEMICAL SYNTHESIS METHOD AND DEVICE
PROCÉDÉ ET DISPOSITIF DE SYNTHÈSE ÉLECTROCHIMIQUE

(30) Priorität: 26.09.2014 DE 102014114047
(43) Veröffentlichungstag der Anmeldung: 02.08.2017
(73) Patentinhaber: Methanology AG, 8212 Neuhausen am Rheinfall (CH)
(72) Erfinder: FLECHSIG, Gerd-Uwe, East Greenbush, NY 12061 (US)
(74) Vertreter: Moré, Solveig Helga
(86) Internationale Anmeldenummer: PCT/DE2015/100403
(87) Internationale Veröffentlichungsnummer: WO 2016/045665

(56) Entgegenhaltungen:
- US-A1- 2004 004 005
- TADESSE ZERIHUN ET AL: "Oxidation of formaldehyde, methanol, formic acid and glucose at ac heated cylindrical Pt microelectrodes", JOURNAL OF ELECTROANALYTICAL CHEMISTRY, Bd. 441, Nr. 1-2, 1. Januar 1998 (1998-01-01), Seiten 57-63, XP055237473, AMSTERDAM, NL ISSN: 1572-6657, DOI: 10.1016/S0022-0728(97)00400-2
- GERD-UWE FLECHSIG ET AL: "Electrically heated electrodes: Practical Aspects and new Developments Gerd---Uwe Flechsig *", ELECTROANALYSIS., Bd. 24, Nr. 1, 20. Januar 2012 (2012-01-20), Seiten 23-31, XP055237132, US ISSN: 1040-0397, DOI: 10.1002/elan.201100412

## Beschreibung

Die vorliegende Erfindung betrifft eine Vorrichtung, die eine besonders zur elektrochemischen Synthese ausgestaltete Arbeitselektrode **(1)** umfasst, insbesondere in Form einer dreidimensionalen, bevorzugt konischen Spirale oder durch die Nutzung einer Vielzahl von Arbeitselektroden **(1)**, die u.a. so ausgestaltet sind, dass keine vertikale Überlagerung der Arbeitselektroden **(1)** erfolgt. Die Erfindung betrifft auch ein Verfahren zur Herstellung mindestens eines Produkts durch elektrochemische Synthese an einer direkt elektrisch beheizten Arbeitselektrode **(1)**, bei dem mindestens ein Edukt an der beheizten Arbeitselektrode **(1)** zu dem mindestens einen Produkt reagiert, unter Verwendung einer erfindungsgemäßen Vorrichtung, bzw. die Verwendung der erfindungsgemäßen Vorrichtung zur elektrochemischen Synthese von mindestens einem Produkt. Gegenstand der Erfindung ist auch die Verwendung des erfindungsgemäßen Verfahrens zur Synthese/Regeneration eines enyzmatischen Cofaktors mit einer erfindungsgemäßen Vorrichtung.

Im Stand der Technik kommen zur Spurenanalyse in der Voltammetrie, Amperometrie/Coulometrie und Potentiometrie geheizte Arbeitselektroden zum Einsatz, die beispielsweise mittels Wechselstrom direkt oder mittels Wechsel- oder Gleichstrom indirekt zu heizen sind.

Bei einer indirekten Heizung kann die Arbeitselektrode aus mehreren galvanisch voneinander getrennten konzentrischen oder parallelen Schichten aufgebaut sein, wobei die äußerste Schicht als Elektrode und eine innere Schicht als Heizelement dient. Eine indirekte Heizung mittels galvanisch von der Elektrode getrennten Heizern ist nachteilig, weil der Aufbau der Sensoren komplizierter ist, die Temperaturwechsel wegen der thermischen Trägheit (aufgrund der Wärmekapazität) der verschiedenen Schichten meistens langsamer erfolgen und die Möglichkeiten der Miniaturisierung eingeschränkt sind.

Unterschiedliche direkt beheizbare Arbeitselektroden, bei denen der Heizstrom sowie der Elektrolysestrom, also hier der Strom für das elektrochemische Messsignal, gemeinsam denselben Leiter durchfließen, sind aus dem Stand der Technik bekannt.

Eine direkte elektrische Heizung der Arbeitselektrode und gleichzeitig störungsfreie elektrochemische Messung kann nach dem Stand der Technik durch eine sogenannte symmetrische Anordnung oder spezielle Filterschaltungen ermöglicht werden. Eine Variante der direkt beheizten Arbeitselektrode besitzt genau in der Mitte zwischen den beiden Kontakten für die Zuleitung des Heizstroms einen dritten Kontakt für die Verbindung mit dem elektrochemischen Messgerät. Durch diese Anordnung werden störende Einflüsse des Heizstromes auf die Messsignale unterbunden. Nachteilig ist hier vor allem der komplexe Aufbau mit drei Kontakten je Arbeitselektrode, die thermische Störung durch den Wärme ableitenden dritten Kontakt und die erschwerte Miniaturisierung. In einer erfindungsgemäß bevorzugten Variante erfolgt daher eine symmetrische Kontaktierung durch eine Brückenschaltung, welche eine direkte Beheizung ermöglicht (Wachholz et al., 2007, Electroanalysis 19, 535-540, insbesondere Fig. 3; Dissertation Wachholz 2009, Flechsig et al., Electroanalysis 24(1), 23-31). Dabei kann die Arbeitselektrode so ausgestaltet sein, dass die Temperaturverteilung an der Oberfläche der Arbeitselektrode gleichmäßig ist (DE 10 2004 017 750). In DE 10 2006 006 347 sind vorteilhafte direkt elektrisch beheizbare Elektroden offenbart.

Nach dem Stand der Technik gibt es verschiedene Ausführungsformen direkt geheizter Arbeitselektroden und -arrays. Die älteste Variante einer Einzelelektrode setzt auf Leiterplatten, die entsprechende Aussparungen (breite Schlitze) besitzen und eine elektrische Isolierung mit einer Paraffin-PE-Mischung. Hier sind typischerweise Drahtelektroden aus Gold oder Platin aufgelötet. Der Drahtdurchmcsscr beträgt meist 25 Mikrometer (P. Gründler et al., Chcm. Phys. Chem. 10 (2009) 559). Zerihun et al. (1998, Journal of Electroanalytical Chemistry 441, 57-63) beschreibt die Oxidation von Formaldehyd, Methanol, Ameisensäure und Glucose an mit Wechselstrom geheizten zylindrischen Pt Mikroelektroden.

Daneben wurden schichtförmige Elektroden und -arrays vorgeschlagen. Als Substrate wurden Leiterplatten, Glas, Plastik angegeben.

Bei allen schichtförmigen Konstruktionen besteht der Nachteil, dass die Elektrolytlösung nicht frei um die Elektrode herum zirkulieren kann (eingeschränkter Mikrorühreffekt, Temperatur- und Diffusionsfeld sind deformiert), und dass ein erheblicher Teil der Wärme zur Aufheizung des Substrates verwendet wird und so verloren geht. Dies führt außerdem durch die Wärmekapazität des Substrates zu einer verlangsamten Aufheizung und Abkühlung der Arbeitselektrode.

Nachteil der bisherigen Drahtelektroden war vor allem, dass man entweder keine Mikrolitertropfen darauf absetzten konnte, oder dass eine Konstruktion mit zusätzlichem Plastiksteg verwendet wurde, bei der die Elektrodenkonstruktion (bezüglich Leiterplatte) senkrecht stehen musste. (Flechsig et al. Langmuir 21 (2005) 7848). Eine Arraykonstruktion war auf diese Weise kaum denkbar.

Nachteilig war außerdem, dass bisherige Elektrodenarrays aus schichtförmigen Arbeitselektroden stets aus dem jeweils gleichen Elektrodenmaterial bestanden. Eine Gestaltung aus mehreren unterschiedlichen Elektrodenmaterialien (d.h. bspw. Gold-, Silber- und Platin-Arbeitselektroden auf einem Array) hätte einen hohen Aufwand bei der Herstellung (Sputtern, Bedampfen, Siebdruck mit vielen wechselnden Masken) bedeutet.

Nach dem Stand der Technik gibt es auch arrayartige Vorrichtungen mit mehreren voneinander unabhängig zu heizenden drahtförmigen Arbeitselektroden, die störungsfreies elektrochemisches Messen bei gleichzeitigem direkten elektrischen Heizen der Elektroden ermöglichen, wobei die Elektrolytlösung frei um die Elektroden zirkulieren kann. Die Materialien der Arbeitselektroden können innerhalb eines Arrays variieren. Ähnlich wie bei einem herkömmlichen flachen Array können Mikrolitertropfen auf den Elektroden abgesetzt werden können und diese umgeben (WO 2013/017635).

Um elektrochemische Analysen im Spurenbereich durchzuführen, können also im Stand der Technik geheizte Mikroelektroden eingesetzt werden. Die Arbeitselektrode muss dafür klein sein, um den Stoffumsatz vernachlässigbar klein zu halten, und so Veränderungen der Analysenlösung zu vermeiden, was eine Voraussetzung in der analytischen Voltammetrie und Amperometrie ist, und außerdem, um den Arbeitsbereich des Potentiostaten-Galvanostaten einzuhalten.

Um elektrochemische Synthesen bei erhöhten Temperaturen durchführen zu können, werden meistens elektrochemische Zellen eingesetzt, die durch einen Thermostaten mit Wasser als Wärmeüberträger auf die gewünschte Temperatur gebracht werden. Dabei wird die gesamte Elektrolytmenge mit aufgeheizt. Als Arbeitselektrode dient hier im allgemeinen eine Platinnetz-Elektrode, als Zylinder von 3 cm Durchmesser und 5 cm Länge.

Dem Fachmann stellt sich bei elektrochemischen Synthesen dass Problem, dass zum Erwärmen der gesamten Lösung erstens eine große Energiemenge nötig ist, zweitens die Temperaturwechsel sehr langsam erfolgen und drittens empfindliche Stoffe in der Elektrolytlösung in Mitleidenschaft gezogen werden können. Aufgabe der Erfindung ist es also, eine Vorrichtung und ein Verfahren bereitzustellen, um eine elektrochemische Synthese mit großem Stoffumsatz zu ermöglichen, welche die erwähnten Probleme verringert bzw. zumindest teilweise überwindet.

Diese Aufgabe wird durch die vorliegende Erfindung gelöst, insbesondere durch den Gegenstand der Ansprüche.

Ein Gegenstand der Erfindung ist eine Vorrichtung, umfassend zwei isolierte Leiter **(3)**, welche über eine im Verhältnis zu den Leitern dünnere Arbeitselektrode **(1)** miteinander verbunden sind, wobei die Arbeitselektrode **(1)** aus einem Draht aus einem Elektrodenmaterial besteht, wobei die Arbeitselektrode **(1)** mittels einer symmetrischen Anordnung durch einen als Wechselstrom ausgebildeten Heizstrom direkt beheizbar ist, wobei der Heizstrom sowie der Elektrolysestrom gemeinsam denselben Leiter durchfließen, wobei die symmetrische Kontaktierung bevorzugt über eine Brückenschaltung **(2)** erfolgt, dadurch gekennzeichnet, dass
(i) die Arbeitselektrode **(1)** die Form einer dreidimensionalen Spirale aufweist, wobei die Spirale bevorzugt eine konische Spirale, insbesondere eine konische archimedische Spirale oder eine archimedische Kugelspirale, ein Loxodrom oder einen Ausschnitt aus einer solchen Spirale bildet; oder
ii) die isolierten Leiter **(3)** über eine Mehrzahl von im Verhältnis zu den isolierten Leitern dünneren Arbeitselektroden **(1)** miteinander verbunden sind wobei die Arbeitselektroden **(1)** so ausgestaltet sind, dass keine vertikale Überlagerung der Arbeitselektroden **(1)** erfolgt und diese
   (a) bevorzugt parallel zueinander verlaufen, und/oder
   (b) bevorzugt von einem unteren Kontaktpunkt **(5)** mit einem der isolierten Leiter **(3)** zu einem dazu vertikal und optional horizontal versetzten oberen Kontaktpunkt **(6)** mit dem anderen isolierten Leiter **(3)** verlaufen, wobei die Arbeitselektroden **(1)** in einem unteren Abschnitt von dem unteren Kontaktpunkt **(5)** aus nach außen verlaufen, in einem mittleren Abschnitt geneigt nach oben verlaufen und in einem oberen Abschnitt zum oberen Kontaktpunkt **(6)** nach innen verlaufen, wobei die Neigung im mittleren Abschnitt so ausgestaltet ist, dass keine vertikale Überlagerung der Abschnitte der Arbeitselektroden **(1)** oder der Arbeitselektroden **(1)** erfolgt.

Ein Gegenstand der Erfindung ist ein Verfahren zur Herstellung mindestens eines Produkts durch elektrochemische Synthese an einer direkt elektrisch beheizten Arbeitselektrode **(1)** einer erfindungsgemäßen Vorrichtung, bei dem mindestens ein Edukt an der beheizten Arbeitselektrode **(1)** zu dem mindestens einen Produkt reagiert. Ebenfalls Gegenstand der Erfindung ist die Verwendung einer erfindungsgemäßen Vorrichtung zur elektrochemischen Synthese von mindestens einem Produkt, bei der mindestens ein Edukt an der beheizten Arbeitselektrode **(1)** zu dem mindestens einen Produkt reagiert.

Die Arbeitselektrode **(1)** kann mittels einer symmetrischen Anordnung durch einen als Wechselstrom ausgebildeten Heizstrom direkt beheizt werden, wobei der Einsatz einer Brückenschaltung, wie oben erläutert, besonders vorteilhaft ist. Die symmetrische Kontaktierung und direkte Beheizung der Arbeitselektrode **(1)** kann also durch eine z.B. in Wachholz et al., 2007, Electroanalysis 19, 535-540, insbesondere Fig. 3, erläuterte Brückenschaltung erfolgen. Insbesondere kann die Arbeitselektrode **(1)** einen ersten und einen zweiten Anschluss für die Zuleitung des Heizstroms aufweisen, wobei die Arbeitselektrode **(1)** über einen dritten Anschluss mit einem Potentiostaten verbunden ist, wobei die Verbindung des dritten Anschlusses mit der Arbeitselektrode **(1)** über eine Brückenschaltung **(2)**, die mit dem ersten und zweiten Anschluss verbunden ist, ausgebildet ist. Geeignete Schaltungen sind z.B. in DE 2006 006 347 offenbart.

Zum Heizen der Arbeitselektrode kann ein als Wechselstrom ausgebildeter Heizstrom verwendet werden, insbesondere mit einer Frequenz von mindestens 1 kHz, bevorzugt mindestens 20 kHz, mehr bevorzugt mindestens 50 kHz oder mindestens 100 kHz.

Bevorzugt umfasst die elektrochemisch aktive Oberfläche der Arbeitselektrode **(1)** mindestens 1x10⁻⁶ m², anwendbar etwa für Synthesen im Mikromaßstab, bevorzugt 1x10⁻⁵ m² etwa im Halbmikromaßstab oder 1x10⁻⁴ m² etwa im größeren Labormaßstab. Auch elektrochemisch aktive Oberflächen bis hin zum Bereich von einem oder mehreren Quadratmetern sind möglich.

Von besonderem Vorteil ist bei dem erfindungsgemäßen Verfahren der Umstand, dass die Volumenelemente der Elektrolytlösung jeweils nur ganz kurz aufgeheizt werden, wenn sie in Kontakt mit der Arbeitselektrode **(1)** kommen, wobei die Edukte elektrochemisch bei der gewünschten erhöhten Temperatur umgesetzt werden. Auch unerwünschte Folgereaktionen bei hoher Temperatur können durch die schnelle Abkühlung eines jeden Volumenelements infolge der thermischen Konvektion so minimiert werden. Es wird erreicht, dass selektiv nur die elektrochemische Reaktion bei erhöhter Temperatur abläuft. Es gibt ein Verfahren zur chemischen Reaktion in der Gasphase in einer sehr begrenzten sehr heißen Zone: vgl. Luftverbrennung im Lichtbogen nach dem Birkeland-Eyde-Verfahren (1904, US 775123), das ähnliche Gesichtspunkte berücksichtigt.

Ein erfindungsgemäßes Verfahren kann vorteilhaft für verschiedene elektrochemische Synthesen verwendet werden, zum Beispiel für eine Oxidation, Reduktion, Substitution, Dehydrierung, Addition, Spaltung, Cyclisierung, Dimerisierung, Polymersisierung, Protonierung, Deprotonierung oder Eliminierung.

Das mindestens eine Produkt der Reaktion kann zum Beispiel sein: ein eine Nitrosogruppe umfassendes Protein, Gluconsäure, Sorbit, D-Arabinose, Adipodinitril, ein regenerierter Cofaktor wie NAD⁺ oder NADP⁺. Besonders vorteilhaft ist die Durchführung des erfindungsgemäßen Verfahrens dann, wenn das Produkt der Synthese ein bei der Reaktionstemperatur an der Arbeitselektrode **(1)** instabiles Produkt ist, da in diesem Fall das Produkt dieser Temperatur nur für eine minimale Zeit ausgesetzt ist. Nach der Synthese an der beheizten Arbeitselektrode diffundiert das Produkt in dem Elektrolyten, der selbst nicht auf die Reaktionstemperatur erwärmt wird. Instabil bedeutet in diesem Zusammenhang, dass die Stabilität bei der Reaktionstemperatur geringer ist als die Stabilität bei einer geringeren Temperatur (z.B. Raumtemperatur oder 4°C), insbesondere bei einer z.B. dreifach oder zehnfach geringeren Stabilität bezogen auf den Unterschied bei der Reaktionsgeschwindigkeit. Die Stabilität kann z.B. als Halbwertszeit analysiert werden. Es ist möglich, die Elektrolytlösung zu kühlen, wenn dadurch die Stabilität von Edukt oder Produkt oder der Ablauf der Reaktion gefördert wird.

Im Rahmen der vorliegenden Erfindung umfasst der unbestimmte Artikel "ein/eine" auch immer "zwei/mehrere", sofern dies nicht aus dem Zusammenhang eindeutig anders zu verstehen ist. Insbesondere kann bei einer elektrochemischen Synthese selbstverständlich auch z.B. eine Reaktion von zwei Edukten zu ein oder zwei Produkt(en) oder von einem Edukt zu ein zwei Produkten durchgeführt werden.

In einer weiteren vorteilhaften Ausgestaltung kann die Reaktion des mindestens einen Edukts zu dem mindestens einen Produkt auch enzymatisch katalysiert sein, wobei optional das Enzym und/oder ein ggf. notwendiger Cofaktor an der geheizten Arbeitselektrode **(1)** immobilisiert ist. Edukt(e), Enzym und/oder Cofaktor können jedoch auch in der Elektrolytlösung homogen verteilt sein. In einer Ausführungsform findet eine Synthesereaktion von mindestens einem Produkt statt, die durch ein Enzym katalysiert wird, welches einen Cofaktor wie NAD+ oder NADP+ benötigt. Die für ein Fortlaufen der Reaktion nötige Regeneration des Cofaktors findet an der Arbeitselektrode statt. Selbstverständlich ist auch bei enzymatischer Katalyse die Synthese eines bei der Reaktionstemperatur instabilen Produkts denkbar.

In einer Ausführungsform, die insbesondere für Reaktionen geeignet ist, bei denen thermisch hochempfindliche Substanzen im Spiel sind, oder bei denen sich Reaktionsprodukte ansonsten an der Arbeitselektrode ablagern, kann die Temperatur der Arbeitselektrode pulsartig für bis zu 300 ms, z.B. etwa 5-250 ms, 50-200 ms oder 100-150 ms, bevorzugt aber kürzer als 100 ms, über den Siedepunkt des die Elektrode umgebenden Elektrolyten erhöht werden. Dies hat den Vorteil, dass immer nur ein kleiner Teil der Lösung für einen kurzen Zeitraum geheizt wird. Die nach dem Heizpuls kurz auftretende thermische Konvektion macht ein Rühren der Lösung unnötig. Außerdem ist der kurze Zeitraum der Aufheizung positiv für die Stabilität von Edukten und Produkten sowie ggf. von Enzymen, welche die Reaktion katalysieren. Bei instabilen Edukten oder Produkten spielt dieser Vorteil eine besondere Rolle. Ferner werden eventuelle Ablagerungen an der Arbeitselektrode entfernt, so dass sich diese selbst reinigt.

Das erfindungsgemäße Verfahren erlaubt es, den Stoffumsatz der Reaktion coulometrisch zu verfolgen. Insbesondere ist eine coulometrischen Verfolgung des faradayschen Stoffumsatzes einer Synthesereaktion durch Messung der Elektrolysestromstärke und Berechnung der Ladungsmenge/Stoffmenge als Integral des Stromes über die Zeit möglich.

Die erfindungsgemäße Vorrichtung umfasst zwei isolierte Leiter **(3)**, welche über eine im Verhältnis zu den Leitern dünnere Arbeitselektrode **(1)** miteinander verbunden sind, wobei die Arbeitselektrode **(1)** als Anode aus einem Elektrodenmaterial wie aus einem Draht aus Edelmetall, insbesondere Gold oder Platin, oder auch aus einem Stift aus Kohlenstoff, z.B. Graphit, bordotiertem Diamant oder Glaskohle, oder aus optisch transparentem leitfähigem Material wie ITO (indiumdotiertem Zinnoxid) (einem Elektrodenmaterial) besteht, bevorzugt Gold oder Platin, wobei die Arbeitselektrode **(1)** vorzugsweise die Form einer Spirale, bevorzugt einer dreidimensionalen Spirale, aufweist. Als Kathode können als Elektrodenmaterialien neben den genannten Materialien auch weniger edle Metalle wie Kupfer, Edelstahl oder Nickel verwendet werden.

Die isolierten Leiter **(3)** können z.B. Kupferstifte oder sonstige gute elektrische Leiter sein, die z.B. durch ein Glasrohr oder durch eine Kunststoffummantelung isoliert sind, wie auch im Stand der Technik bekannt.

In einem Kreiszylinder kann man eine ebene archimedische Spirale auf den Boden legen und eine Schraube (oder Helix) als Kurve in den Mantel einpassen. Die Überlagerungskurve von Spirale und Schraube wird als konische Spirale oder kegelförmige Raumspirale bezeichnet. Bei einer archimedischen Spirale vergrößert sich der Abstand zum Mittelpunkt linear zum anwachsenden Winkel ihres Umlaufs. Wird dieser Abstand als Winkelabstand zu einem Pol auf eine Kugeloberfläche projiziert, entsteht eine archimedische Kugelspirale. Sie ist eine Linie von endlicher Länge, und nicht mit der Loxodrom identisch, welche durch ihr Konstruktionsverfahren der logarithmische Spirale ähnelt (Quelle: Wikipedia, siehe auch **Fig. 1**)). Durch den Mittelpunkt der Spirale kann eine zentrale Achse gedacht werden.

Diese Spiralformen können im Zusammenhang mit der Erfindung eingesetzt werden. Vorteilhaft ist die Spirale als eine konische Spirale ausgestaltet, insbesondere eine konische archimedische Spirale oder eine archimedische Kugelspirale oder eine Loxodrom. Ein Ausschnitt aus einer solchen Spirale ist ausreichend, insbesondere bei Kugelspiralen ist es sogar bevorzugt, dass nur ein im Durchmesser zunehmender oder abnehmender (also nicht erst zunehmender und dann abnehmender) Abschnitt verwendet wird. Auch unregelmäßige Spiralformen sind möglich. Eine besonders vorteilhafte Ausführungsform ist in **Fig. 2** gezeigt.

In jedem Fall sollte ein ausreichender Abstand zwischen Abschnitten der Arbeitselektrode (1) gewährleistet sein, um Kurzschlüsse zu verhindern. Sinnvoll ist ein Abstand von ca. 1 bis ca. 20 mm, bevorzugt ca. 5 bis ca. 15 mm oder ca. 8 bis ca. 10 mm. Der Abstand ist innerhalb der Spirale bevorzugt gleichmäßig. Die elektrischen Kontaktpunkte zwischen Arbeitselektrode **(1)** und isolierten Leitern **(3)** können sich ungefähr in der Mitte, also auf oder nahe der zentralen Achse der Spirale, befinden. Dabei sind unterer und oberer Kontaktpunkt **(5, 6)** bevorzugt seitlich leicht gegeneinander versetzt. Der Kontaktpunkt, der mit der äußeren, von der Achse am weitesten entfernten Seite der Spirale verbunden ist, kann auch auf der Außenseite der Spirale entlang geführt werden. Wird die Verbindung dieses Kontaktpunktes innerhalb der Spirale entlanggeführt, kann eine Isolation bis zu dem Kontaktpunkt auf der äußeren, von der Achse am weitesten entfernten Seite der Spirale zu einer noch gleichmäßigeren Temperatur v.a. an der nächstliegenden unteren Windung führen. Bevorzugt ist die dreidimensionale spiralförmige Arbeitselektrode im Verhältnis zu den isolierten Leitern und ggf. dem weiteren Aufbau der Vorrichtung so ausgerichtet, dass der Durchmesser der Spirale von unten nach oben abnimmt.

Bevorzugte dreidimensionale Spiralformen führen, wenn die spiralförmige Arbeitselektrode entlang ihrer zentralen Achse vertikal ausgerichtet wird, dazu, dass bei Verwendung der Vorrichtung zur elektrochemischen Synthese sich die Arbeitselektrode kaum oder am besten nicht vertikal überlagert, also durch die Beheizung der Arbeitselektrode erwärmte Elektrolytlösung nicht auf darüber verlaufende Abschnitte der Arbeitselektrode trifft und diese zusätzlich erwärmt. Dadurch wird eine gleichmäßige Temperatur der Arbeitselektrode, die für den Ablauf der Synthese wichtig ist, gewährleistet.

Die gleiche Wirkung kann mit einer weiteren erfindungsgemäßen Vorrichtung erreicht werden, die zwei isolierte Leiter **(3)** umfasst, welche über eine Mehrzahl von im Verhältnis zu den isolierten Leitern dünneren Arbeitselektroden **(1)** miteinander verbunden sind, wobei die Arbeitselektroden **(1)** als Anode aus einem Draht aus Edelmetall insbesondere Gold oder Platin oder auch aus einem Stift aus Kohlenstoff, z.B. Graphit, bordotiertem Diamant oder Glaskohle, oder aus optisch transparentem leitfähigem Material wie ITO (indiumdotiertem Zinnoxid) (einem Elektrodenmaterial) bestehen. Als Kathode können neben den genannten Materialien auch weniger edle Metalle wie Kupfer, Edelstahl oder Nickel verwendet werden.

Dabei sind die Arbeitselektroden **(1)** so ausgestaltet, dass keine vertikale Überlagerung der Arbeitselektroden **(1)** erfolgt und diese
(a) bevorzugt im Wesentlichen parallel zueinander verlaufen, und/oder
(b) bevorzugt von einem unteren Kontaktpunkt **(5)** mit einem der isolierten Leiter **(3)** zu einem dazu vertikal und optional horizontal versetzten oberen Kontaktpunkt **(6)** mit dem anderen isolierten Leiter **(3)** verlaufen, wobei die Arbeitselektroden **(1)** in einem unteren Abschnitt von dem unteren Kontaktpunkt **(5)** aus nach außen verlaufen, in einem mittleren Abschnitt geneigt nach oben verlaufen und in einem oberen Abschnitt zum oberen Kontaktpunkt **(6)** nach innen verlaufen, wobei die Neigung im mittleren Abschnitt so ausgestaltet ist, dass keine vertikale Überlagerung der Abschnitte der Arbeitselektroden **(1)** oder der Arbeitselektroden **(1)** erfolgt.

Eine Ausführungsform ist vor allem bei Verwendung von Kohlenstoff als Elektrodenmaterial, z.B. Glaskohle oder Graphit, etwa in Stiftform, vorteilhaft. Dabei hat die Arbeitselektrode im Wesentlichen eine stehleiterartige Form, wie bei einer Sprossenwand, deren Holme die isolierten Leiter **(3)** bilden, und die schräg aufgestellt ist, um eine vertikale Überlagerung der Arbeitselektroden (Sprossen) zu verhindern. Es kann sich z.B. um parallele Glaskohle oder Graphitstifte handeln, die leiterartig, aber schräg angeordnet sind. Diese parallelen Stifte sind durch isolierte Leiter verbunden, so dass sich eine gitterförmige Arbeitselektrode ergibt. Die Stifte können z.B. an einem isolierenden Gitter oder Käfig befestigt sein. Dieses/dieser kann eine gestreckte, z.B. ebene oder z.B. zylindrische Form aufweisen. Auch eine Verwendung von Siebdruckelektroden z.B. aus Glaskohle in Parallelform ist möglich.

Es kann sinnvoll sein, bei einer erfindungsgemäßen Vorrichtung die Arbeitselektroden **(1)** durch einen isolierenden Träger **(8)** zu stabilisieren. Dabei kann der isolierende Träger **(8)** z.B. ein Käfig oder ein Gitter sein. Bevorzugt wird eine freie Zirkulation des Elektrolyten durch den Träger **(8)** nicht stark eingeschränkt. Der isolierende Träger besteht bevorzugt aus einem isolierenden Material oder umfasst dieses, wobei das Material Glas, Keramik oder Kunststoff, z.B. Polytetrafluorethylen (PTFE, Teflon®), sein kann. Wenn durch das Material und die Form der Elektrode **(1)** eine ausreichende Stabilität gewährleistet ist, ist die Verwendung eines Trägers nicht notwendig.

Bevorzugt weist die Arbeitselektrode **(1)** eine Oberfläche von mindestens 1x10⁻⁶ m², bevorzugt 1x10⁻⁵ m² oder 1x10⁻⁴ m² auf. Der Durchmesser kann z.B. etwa 0,05-5 mm, bevorzugt 0,1-1 mm betragen. Die Länge kann etwa z.B. 2,5-100 cm, bevorzugt 5-50 cm, 10-40 cm, 15-30 cm oder 20-25 cm sein. Die Länge richtet sich nach der Querschnittsfläche und dem spezifischen Widerstand des Elektrodenmaterials, so daß der sinnvolle Widerstandsbereich eingehalten wird: Der Widerstand zwischen den beiden Heizstromkontakten (5) und (6) sollte z.B. ca. 0,5 bis 20 Ohm, bevorzugt 1 bis 10 Ohm betragen. Damit wird einerseits der Spannungsabfall zwischen den Kontakten nicht zu groß, andererseits bleibt der Widerstand noch leicht mittels Elektronik meßbar und damit die Heizleistung automatisch regelbar (Flechsig, Gründler, Wang, 2004, EP 1743173, DE 10 2004 017 750 B4).

Beispiel: die Arbeitselektrode aus Platin habe einen Widerstand von 2 Ohm und eine Länge von 10 cm. Dann muss ihr Durchmesser 82,2 Mikrometer betragen. Die Elektrodenoberfläche beträgt dann als Zylindermantelfläche 25,8 mm².

Bei einem Durchmesser von 1 mm müßte die Elektrodenlänge 14,4 m betragen, was eine Elektrodenoberfläche von 446 cm² zur Folge hat. Das wäre dann Technikumsmaßstab.

Bevorzugt ist bei der erfindungsgemäßen Vorrichtung die Arbeitselektrode **(1)** mittels einer symmetrischen Anordnung durch einen als Wechselstrom ausgebildeten Heizstrom direkt beheizbar. Dabei erfolgt die symmetrische Kontaktierung bevorzugt über eine Brückenschaltung **(2)**, wie oben erläutert. In den Anschlussarmen der Brückenschaltung ist jeweils eine symmetrisch ausgebildete Induktivität vorgesehen **(7).** Über die Brückenschaltung kann die Arbeitselektrode **(1)** mit einem Galvanostaten oder einem Potentiostaten, einer Referenzelektrode (REF) und einer Gegenelektrode (AUX), die entweder als Anode oder Kathode in Erscheinung tritt, je nachdem, ob an der Arbeitselektrode eine Reduktion oder eine Oxidation abläuft, verbunden sein oder damit verbunden werden. Dieser Galvanostat oder Potentiostat kann auch ein einfacheres Stromversorgungsgerät mit zweipoligem Ausgang sein, auf dessen Anzeigen lediglich die Zersetzungsspannung zwischen Arbeits- und Gegenelektrode, sowie der Elektrolysestrom angezeigt werden.

Bevorzugt ist in der erfindungsgemäßen Vorrichtung die Gegenelektrode (AUX) mit dem Abstand von mindestens 1 mm, bevorzugt mindestens 5 mm so zu der Arbeitselektrode angeordnet, dass die thermische Konvektion um und über der Arbeitselektrode nicht zu einer Durchmischung des Raums um die Gegenelektrode führt, bevorzugt befindet sie sich bei Verwendung darunter. Dadurch vermeidet man, dass die Rückreaktion des Produkts zum Edukt an der Gegenelektrode stattfindet. Außerdem verhindert man, dass unerwünschte Produkte von der Gegenelektrode zur Arbeitselektrode gelangen. Beispiele umfassen vor allem die Halogene Chlor und Brom, aber auch Sauerstoff und andere. Es könnte zum Beispiel erwünscht sein, in einer Chlorid-haltigen Lösung eine kathodische Reduktion bei stark negativem Potential durchzuführen. Das hätte an der Gegenelektrode als Anode die Oxidation des Chlorids zu Chlor zufolge und je nach pH-Wert auch die Bildung von Hypochlorid. In dieser Situation ist es vorteilhaft, wenn die beiden Elektrodenräume voneinander getrennt sind, wozu bisher Membranen und Diaphragmen verwendet werden. Dies ist auch im Rahmen der Erfindung möglich. Die erfindungsgemäße Nutzung der begrenzten thermischen Konvektion macht eine solche Trennung durch Diaphragmen oder Membranen jedoch überflüssig, so dass die erfindungsgemäße Vorrichtung bevorzugt keine Diaphragmen oder Membranen umfasst.

Zur Unterstützung kann man noch einen Kühler, z.B. ein kühlendes Peltier-Element am Boden der Zelle anordnen.

Die Vorrichtung kann dabei, bei erfindungsgemäßer Ausgestaltung der Arbeitselektrode **(1)**, die in Fig. 2 der vorliegenden Anmeldung gezeigten Bauteile umfassen. Sie kann auch die in DE 10 2006 006 347, Fig. 1, Fig. 2, Fig. 3 oder Fig. 4 (bevorzugt Fig. 1) gezeigten Bauteile in entsprechender Anordnung umfassen.

In einer besonders bevorzugten Ausführungsform läuft bei dem erfindungsgemäßen Verfahren die Reaktion an der direkt beheizten Arbeitselektrode einer erfindungsgemäßen Vorrichtung ab, insbesondere einer Vorrichtung, die zwei isolierte Leiter **(3)** umfasst, welche über eine im Verhältnis zu den Leitern dünnere Arbeitselektrode **(1)** miteinander verbunden sind, wobei die Arbeitselektrode **(1)** aus einem Draht aus einem Elektrodenmaterial wie Gold, Platin und Kohlenstoff (z.B. Graphit, bordotierter Diamant oder Glaskohle) oder ITO (als Anode oder Kathode) oder auch weniger edle Metalle wie Kupfer, Edelstahl oder Nickel (als Kathode) besteht, wobei die Arbeitselektrode **(1)** die Form einer Spirale, bevorzugt einer dreidimensionalen Spirale, aufweist.

Die Erfindung betrifft auch insbesondere ein Verfahren zur Synthese oder Regenerierung eines Cofaktors einer enzymatischen Reaktionen, bei dem die Synthese oder Regenerierung an einer direkt elektrisch beheizbaren Arbeitselektrode abläuft, bevorzugt an der direkt beheizten Arbeitselektrode einer erfindungsgemäßen Vorrichtung. Auch hier ist die Verwendung einer Vorrichtung bevorzugt, die zwei isolierte Leiter **(3)** umfasst, welche über eine im Verhältnis zu den Leitern dünnere Arbeitselektrode **(1)** miteinander verbunden sind, wobei die Arbeitselektrode **(1)** aus einem Draht aus einem Elektrodenmaterial wie Gold, Platin und Kohlenstoff (z.B. Graphit, bordotierter Diamant oder Glaskohle) oder ITO (als Anode oder Kathode) oder auch weniger edle Metalle wie Kupfer, Edelstahl oder Nickel (als Kathode) besteht, wobei die Arbeitselektrode **(1)** die Form einer Spirale, bevorzugt einer dreidimensionalen Spirale, aufweist.

### Legende

**Fig. 1** zeigt verschiedene Formen von Spiralen. (A) konische archimedische Spirale (B) konische logarithmische Spirale, Ansicht jeweils schräg von der Seite. (C, D) Ansicht einer Arbeitselektrode **(1)** in Form einer konischen archimedischen Spirale von oben. Die isolierten Leiter **(3)** sind als dicke Punkte dargestellt. (C) zeigt beide isolierten Leiter **(3)** in der Mitte der Spirale, (D) zeigt den mit der äußeren Seite der Spirale verbundenen isolierten Leiter **(3)** außerhalb der Spirale.
**Fig. 2** zeigt eine bevorzugte Ausführungsform einer erfindungsgemäßen Vorrichtung, beispielhaft mit einer als konische archimedische Spirale geformten Arbeitselektrode **(1).** Die Arbeitselektrode **(1)** ist an einem unteren **(5)** und einem oberen **(6)** Kontaktpunkt mit isolierten Leitern **(3)** verbunden. Die Arbeitselektrode **(1)** ist über eine symmetrische Annordnung direkt elektrisch beheizbar, wobei als Heizstrom Wechselstrom (AC), bevorzugt mindestens 50 kHz, eingesetzt wird. Die symmetrische Kontaktierung erfolgt mittels einer Brückenschaltung **(2).** In den Anschlussarmen der Brückenschaltung ist jeweils eine symmetrisch ausgebildete Induktivität vorgesehen **(7).** Über die Brückenschaltung kann die Arbeitselektrode **(1)** mit einem Galvanostaten oder einem Potentiostaten, einer Referenzelektrode (REF) und einer Gegenelektrode (AU/AUX), welche entweder als Anode oder Kathode in Erscheinung tritt, je nachdem, ob an der Arbeitselektrode eine Reduktion oder eine Oxidation abläuft, verbunden sein oder damit verbunden werden. Dieser Galvanostat oder Potentiostat kann auch ein einfacheres Stromversorgunsgerät mit zweipoligem Ausgang sein, auf dessen Anzeigen lediglich die Zersetzungsspannung zwischen Arbeits- und Gegenelektrode, sowie der Elektrolysestrom angezeigt werden.

### Beispiele

### Beispiel 1

Erfindungsgemäß kann eine große Fläche der direkt beheizbaren Arbeitselektrode **(1)** zur elektrochemischen Synthese dadurch erreicht werden, dass ein sehr langer Draht z.B. aus Platin oder Gold oder auch parallele dünne Kohlestifte als Arbeitselektroden verwendet werden. Die Arbeitselektrode wird wie im Stand der Technik an den Enden kontaktiert, wobei ein Heizstrom von bevorzugt mindestens 1000 Hz Frequenz, vorteilhafterweise mindestens 20 kHz, besser 50 kHz eingesetzt wird, so dass eine an sich bekannte Brückenschaltung oder Drosselfilterschaltung zur Trennung des elektrochemischen vom Heiz-Stromkreis verwendet werden kann.
A) Ein Pt-Draht von beispielsweise 5 cm Länge und 0,1 mm Durchmesser kann spiralförmig auf einen zylindrischen oder bevorzugt konischen isolierenden Käfig aus Glas, Kunststoff oder Keramik aufgewickelt werden. Eine derartige Arbeitselektrode kann z.B. in einem Reagenzglas als Zelle zur elektrochemischen Synthese eingesetzt werden.
B) Eine Arbeitselektrode aus Platin hat einen Widerstand von 2 Ohm und eine Länge von 10 cm. Ihr Durchmesser beträgt 82.2 Mikrometer. Die Elektrodenoberfläche beträgt als Zylindermantelfläche 25,8 mm².
C) Bei einem Durchmesser von 1 mm beträgt die Elektrodenlänge 14,4 m, was eine Elektrodenoberfläche von 446 cm² zur Folge hat. Das ermöglicht bereits Synthesen z.B. in einem 10 bis 100 L Reaktor, also im Technikumsmaßstab.

Ein Draht z.B. aus Platin von 1440 cm Länge und 1 mm Durchmesser weist einen vorteilhaften Heiz-Widerstand von 1 bis 20, bevorzugt 2 bis 10 Ohm auf und kann in einer größeren Zelle, wie z.B. im Technikumsmaßstab eingesetzt werden. Vorteilhafterweise werden der Käfig und die Wicklungen nach oben hin kleiner im Durchmesser (kegelförmig statt zylinderförmig), die Arbeitselektrode weist also die Form einer konischen Spirale auf. Dadurch wird die thermische Konvektion optimiert und eine gleichmäßige Temperierung der Arbeitselektrode erreicht. Der elektrochemische Kontakt befindet sich in der Mitte, wie in Fig. 2 gezeigt.

### Beispiel 2

Eine erfindungsgemäße Vorrichtung wird eingesetzt zur
a) selektiven Oxidation von freien Aminogruppen zu Nitrosogruppen in Proteinen.
b) Oxidation von Aldehydgruppen in Zuckern zu Gluconsäure durch ein elektrochemisch hergestelltes Oxidationsmittel (z.B. Hypobromid aus Bromid), wobei z.B. geheizte Kohlestift-Elektroden aus Graphit oder Glaskohle verwendet werden können.
c) Coulometrische Verfolgung des faradayschen Stoffumsatzes einer Synthesereaktion durch Messung der Elektrolysestromstärke und Berechnung der Ladungsmenge/Stoffmenge als Integral des Stromes über die Zeit.
d) Zur elektrochemischen Gewinnung von Chlorat aus einer Natriumchloridlösung muß die Lösung erhitzt werden, um die Disproportionierung des primär gebildeten Hypochlorits zu bewirken. Klassisch wird dazu die gesamte Elektrolyselösung erhitzt. Erfindungsgemäß wird nur die Arbeitselektrode aus direkt geheizten Glaskohlestiften erwärmt, wodurch gleichzeitig die Lösung thermokonvektiv gerührt wird. Externe Rührung und Heizung sind also nicht erforderlich. Ausbeute und Energieeffizienz werden verbessert.

### Beispiel 3

Ein Array aus Elektrolysezellen in der kombinatorischen Synthese bzw. Parallelsynthese zum Screening von Wirkstoffen und Testen von Enzymvarianten.

Die Elektrolysezellen können baulich voneinander getrennt sein, oder einen gemeinsamen Zellraum teilen. Letzteres gestattet das simultane Studium von immobilisierten Enzymen in der biokatalytischen Elektrosynthese bei der jeweils eigenen Elektrodentemperatur; die Auswertung erfolgt über die Messung und Beurteilung des Elektrolysestroms. Insbesondere bei kleinen Zellvolumina ist eine Kühlung von außen wichtig, um die Elektrolyttemperatur konstant auf dem gewünschten Wert zu halten. Eine aktive Kühlung durch Peltierelemente kann hilfreich sein. Von oben angebrachte Kühler unterstützen außerdem die thermische Konvektion.

## Patentansprüche

1. Vorrichtung, umfassend zwei isolierte Leiter **(3)**, welche über eine im Verhältnis zu den Leitern dünnere Arbeitselektrode **(1)** miteinander verbunden sind, wobei die Arbeitselektrode **(1)** aus einem Draht aus einem Elektrodenmaterial besteht, wobei die Arbeitselektrode **(1)** mittels einer symmetrischen Anordnung durch einen als Wechselstrom ausgebildeten Heizstrom direkt beheizbar ist, wobei der Heizstrom sowie der Elektrolysestrom gemeinsam denselben Leiter durchfließen, wobei die symmetrische Kontaktierung bevorzugt über eine Brückenschaltung **(2)** erfolgt, **dadurch gekennzeichnet, dass**
(i) die Arbeitselektrode **(1)** die Form einer dreidimensionalen Spirale aufweist, wobei die Spirale bevorzugt eine konische Spirale, insbesondere eine konische archimedische Spirale oder eine archimedische Kugelspirale, ein Loxodrom oder einen Ausschnitt aus einer solchen Spirale bildet; oder
ii) die isolierten Leiter **(3)** über eine Mehrzahl von im Verhältnis zu den isolierten Leitern dünneren Arbeitselektroden **(1)** miteinander verbunden sind wobei die Arbeitselektroden **(1)** so ausgestaltet sind, dass keine vertikale Überlagerung der Arbeitselektroden **(1)** erfolgt und diese
(a) bevorzugt parallel zueinander verlaufen, und/oder
(b) bevorzugt von einem unteren Kontaktpunkt **(5)** mit einem der isolierten Leiter **(3)** zu einem dazu vertikal und optional horizontal versetzten oberen Kontaktpunkt **(6)** mit dem anderen isolierten Leiter **(3)** verlaufen, wobei die Arbeitselektroden **(1)** in einem unteren Abschnitt von dem unteren Kontaktpunkt **(5)** aus nach außen verlaufen, in einem mittleren Abschnitt geneigt nach oben verlaufen und in einem oberen Abschnitt zum oberen Kontaktpunkt **(6)** nach innen verlaufen, wobei die Neigung im mittleren Abschnitt so ausgestaltet ist, dass keine vertikale Überlagerung der Abschnitte der Arbeitselektroden **(1)** oder der Arbeitselektroden **(1)** erfolgt.

2. Vorrichtung nach Anspruch 1, **dadurch gekennzeichnet, dass** das Elektrodenmaterial aus einer Gruppe ausgewählt ist, die aus Gold, Platin, Kupfer, Nickel, Edelstahl, Blei, Hg-Amalgame, indiumdotiertem Zinnoxid und Kohlenstoff besteht.

3. Vorrichtung nach einem der Ansprüche 1 oder 2, **dadurch gekennzeichnet, dass** die Arbeitselektrode **(1)** durch einen isolierenden Träger **(8)** stabilisiert ist,
• wobei der isolierende Träger **(8)** bevorzugt ein Käfig oder ein Gitter ist, und/oder
• wobei der isolierende Träger **(8)** bevorzugt aus einem isolierenden Material besteht, ausgewählt aus der Gruppe umfassend Glas, Keramik oder Kunststoff, z.B. Polytetrafluorethylen (PTFE).

4. Vorrichtung nach einem der Ansprüche 1-3, **dadurch gekennzeichnet, dass** die Arbeitselektrode **(1)** eine Oberfläche von mindestens 1x10⁻⁵ m², bevorzugt 5x10⁻⁵ m² oder 7x10⁻⁵ m² aufweist und/oder einen Durchmesser von 0,1-5 mm und/oder eine Länge von 2,5-100 mm und/oder einen Widerstand von 0,5-20 Ohm aufweist.

5. Vorrichtung nach einem der Ansprüche 1-4, **dadurch gekennzeichnet, dass** die Gegenelektrode mit dem Abstand von mindestens 1 mm, bevorzugt mindestens 5 mm zu der Arbeitselektrode angeordnet ist, wobei sich die Gegenelektrode bei Verwendung unter der Arbeitselektrode befindet.

6. Verfahren zur Herstellung mindestens eines Produkts durch elektrochemische Synthese an einer direkt elektrisch beheizten Arbeitselektrode **(1)** einer Vorrichtung nach einem der Ansprüche 1-5, bei dem mindestens ein Edukt an der beheizten Arbeitselektrode **(1)** zu dem mindestens einen Produkt reagiert.

7. Verwendung einer Vorrichtung nach Anspruch 1 zur Durchführung des Verfahrens nach Anspruch 6.

8. Verfahren nach Anspruch 6 oder Verwendung nach Anspruch 7, **dadurch gekennzeichnet, dass** die Arbeitselektrode **(1)** mittels einer symmetrischen Anordnung durch einen als Wechselstrom ausgebildeten Heizstrom direkt beheizt wird, wobei die symmetrische Kontaktierung bevorzugt über eine Brückenschaltung **(2)** erfolgt.

9. Verfahren nach Anspruch 6 oder 8 oder Verwendung nach Anspruch 7-8, **dadurch gekennzeichnet, dass** die elektrochemisch aktive Oberfläche der Arbeitselektrode **(1)** mindestens 1x10⁻⁶ m², bevorzugt 1x10⁻⁵ m² oder 1x10⁻⁴ m² umfasst.

10. Verfahren nach Anspruch 6 oder 8-9 oder Verwendung nach Anspruch 7-9, **dadurch gekennzeichnet, dass** die Reaktion ausgewählt ist aus einer Gruppe umfassend Oxidation, Reduktion, Protonierung, Deprotonierung, Substitution, Hydrierung, Dehydrierung, Kondensation, Hydrolyse, Addition, Spaltung, Cyclisierung, Dimerisierung, Polymerisierung und Eliminierung.

11. Verfahren nach Anspruch 6 oder 8-10 oder Verwendung nach Anspruch 7-10, **dadurch gekennzeichnet, dass** das Produkt ausgewählt ist aus einer Gruppe bestehend aus einem eine Nitrosogruppe umfassenden Protein, Gluconsäure, Sorbit, D-Arabinose, Adipodinitril, einem regenerierten Cofaktor wie NAD⁺ oder NADP⁺ und einem bei der Reaktionstemperatur an der Arbeitselektrode **(1)** instabilen Produkt.

12. Verfahren nach Anspruch 6 oder 8-11 oder Verwendung nach Anspruch 7-11, wobei die Reaktion des mindestens einen Edukts zu dem mindestens einen Produkt enzymatisch katalysiert ist.

13. Verfahren nach Anspruch 12oder Verwendung nach Anspruch 12, **dadurch gekennzeichnet, dass** das Enzym und/oder ein Cofactor an der geheizten Arbeitselektrode **(1)** immobilisiert ist.

14. Verfahren nach Anspruch 6 oder 8-13 oder Verwendung nach Anspruch 7-13,
• **dadurch gekennzeichnet, dass** zum Heizen der Arbeitselektrode ein als Wechselstrom ausgebildeter Heizstrom mit einer Frequenz von mindestens 1 kHz, bevorzugt mindestens 20 kHz, mehr bevorzugt mindestens 50 kHz oder mindestens 100 kHz eingesetzt wird, und/oder
• **dadurch gekennzeichnet, dass** die Temperatur der Arbeitselektrode pulsartig für bis zu 250 ms über den Siedepunkt des die Elektrode umgebenden Elektrolyten erhöht wird.

15. Verfahren nach Anspruch 6 oder 8-14 oder Verwendung nach Anspruch 7-14 zur Synthese oder Regenerierung eines Cofaktors einer enzymatischen Reaktionen.

## Claims

1. A device comprising two insulated conductors **(3)**, which are connected to one another via a working electrode **(1)**, which, in relation to the conductors, is thinner, wherein the working electrode **(1)** consists of a wire of an electrode material, wherein the working electrode **(1)** is directly heatable by means of a symmetrical arrangement via a heating current in the form of an alternating current, wherein the heating current as well as the electrolysis current jointly flow through the same conductor, wherein the symmetrical contacting preferably occurs via a bridge circuit **(2)**, **characterized in that**
(i) the working electrode **(1)** has the shape of a three-dimensional spiral, wherein the spiral preferably forms a conical spiral, in particular a conical Archimedean spiral or an Archimedean spherical spiral, a loxodrome or a section of such a spiral; or
ii) the isolated conductors **(3)** are connected to one another via a plurality of working electrodes **(1)**, which, in relation to the isolated conductors, are thinner, wherein the working electrodes **(1)** are configured so that there is no vertical overlap of the working electrodes **(1)** and they
(a) are preferably parallel to each other, and /or
(b) preferably extend from a lower contact point **(5)** with one of the insulated conductors **(3)** to an upper contact point **(6)** with the other insulated conductor **(3)** that is vertically and optionally horizontally offset with regard to the lower contact point, wherein the working electrodes **(1)**, in a lower section, extend outwardly from the lower contact point **(5)**, extend obliquely upwards in a middle section and, in an upper section, extend inwards towards the upper contact point **(6)**, wherein the inclination in the middle section is arranged so that there is no vertical overlap of the sections of the working electrodes **(1)** or the working electrodes **(1).**

2. The device of claim 1, **characterized in that** the electrode material is selected from a group consisting of gold, platinum, copper, nickel, stainless steel, lead, Hg amalgams, indium-doped tin oxide or carbon.

3. The device of any of claims 1 or 2, **characterized in that** the working electrode **(1)** is stabilized by an insulating carrier **(8)**,
• wherein the insulating carrier **(8)** preferably is a cage or a grid, and/or
• wherein the insulating carrier **(8)** preferably consists of an insulating material selected from the group comprising glass, ceramic or plastic, e.g., polytetra-fluoroethylene (PTFE).

4. The device of any of claims 1-3, **characterized in that** the working electrode **(1)** has a surface of at least 1x10⁻⁵ m², preferably 5x10⁻⁵ m² or 7x10⁻⁵ m² and/or a diameter of 0.1-5 mm and/or a length of 2.5-100 mm and/or a resistance of 0.5-20 Ohm.

5. The device of any of claims 1-4, **characterized in that** the counter electrode is arranged at the distance of at least 1 mm, preferably at least 5 mm, to the working electrode, wherein the counter electrode is located below the working electrode during use.

6. A method of producing at least one product by electrochemical synthesis on a directly electrically heated working electrode **(1)** of a device of any of claims 1-5, in which at least one educt reacts on the heated working electrode **(1)** to the at least one product.

7. A use of a device of claim 1 for carrying out the method of claim 6.

8. The method of claim 6 or the use of claim 7, **characterized in that** the working electrode **(1)** is directly heated by means of a symmetrical arrangement by a heating current in the form of an alternating current, wherein the symmetrical contacting preferably occurs via a bridge circuit **(2).**

9. The method of claim 6 or 8 or the use of claim 7-8, **characterized in that** the electrochemically active surface of the working electrode **(1)** comprises at least 1x10⁻⁶ m², preferably 1x10⁻⁵ m² or 1x10⁻⁴ m².

10. The method of claim 6 or 8-9 or the use of claim 7-9, **characterized in that** the reaction is selected from a group comprising oxidation, reduction, protonation, deprotonation, substitution, hydrogenation, dehydrogenation, condensation, hydrolysis, addition, cleavage, cyclization, dimerization, polymerization and elimination.

11. The method of claim 6 or 8-10 or the use of claim 7-10, **characterized in that** the product is selected from a group consisting of a protein comprising a nitroso group, gluconic acid, sorbitol, D-arabinose, adipodinitrile, a regenerated cofactor such as NAD⁺ or NADP⁺ and a product unstable at the reaction temperature on the working electrode **(1).**

12. The method of claim 6 or 8-11 or the use of claim 7-11, wherein the reaction of the at least one educt to the at least one product is catalyzed enzymatically.

13. The method of claim 12 or the use of claim 12, **characterized in that** the enzyme and/or a cofactor is immobilized on the heated working electrode **(1).**

14. The method of claim 6 or 8-13 or the use of claim 7-13,
• **characterized in that** a heating current in the form of an alternating current with a frequency of at least 1 kHz, preferably at least 20 kHz, more preferably at least 50 kHz or at least 100 kHz is used to heat the working electrode, and/or
• **characterized in that** the temperature of the working electrode is raised pulse-like for up to 250 ms above the boiling point of the electrolyte surrounding the electrode.

15. The method of claim 6 or 8-14 or the use of claim 7-14 for synthesis or regeneration of a cofactor of an enzymatic reaction.

## Revendications

1. Dispositif comprenant deux conducteurs isolés (3) qui sont reliés l'un à l'autre par l'intermédiaire d'une électrode de travail (1) plus mince par rapport aux conducteurs, l'électrode de travail (1) étant constituée d'un fil métallique formé d'un matériau à électrodes, l'électrode de travail (1) pouvant être chauffée directement, au moyen d'un agencement symétrique, par un courant de chauffage se présentant sous forme de courant alternatif, le courant de chauffage ainsi que le courant d'électrolyse circulant ensemble dans le même conducteur, la connexion symétrique s'effectuant de préférence via un montage en pont (2), **caractérisé en ce que**
(i) l'électrode de travail (1) présente la forme d'une spirale tridimensionnelle, la spirale formant de préférence une spirale conique, notamment une spirale d'Archimède conique ou une spirale d'Archimède sphérique, une spirale loxodromique ou une partie d'une spirale de ce type ; ou
(ii) les conducteurs isolés (3) sont reliés entre eux par l'intermédiaire d'une pluralité d'électrodes de travail (1) qui sont plus minces comparé aux conducteurs isolés, les électrodes de travail (1) étant agencées de manière à ce qu'il n'y ait pas de chevauchement vertical des électrodes de travail (1) et que celles-ci
(a) s'étendent de préférence parallèlement les unes aux autres, et/ou
(b) s'étendent de préférence depuis un point de contact inférieur (5) avec l'un des conducteurs isolés (3), vers un point de contact supérieur (6) avec l'autre conducteur isolé (3), qui est décalé verticalement et, de manière facultative, horizontalement par rapport au point de contact inférieur, les électrodes de travail (1), dans une partie inférieure, s'étendant vers l'extérieur à partir du point de contact inférieur (5), et s'étendant vers le haut sous une forme inclinée, dans une partie médiane, et s'étendant vers l'intérieur dans une partie supérieure, en direction du point de contact supérieur (6), l'inclinaison dans la partie médiane étant prévue telle qu'il n'y ait pas de chevauchement vertical des parties des électrodes de travail (1) ou des électrodes de travail (1).

2. Dispositif selon la revendication 1, **caractérisé en ce que** le matériau à électrodes est choisi dans un groupe comprenant l'or, le platine, le cuivre, le nickel, l'acier inoxydable, le plomb, des amalgames à base de Hg, de l'oxyde d'étain dopé à l'indium et le carbone.

3. Dispositif selon l'une des revendications 1 ou 2, **caractérisé en ce que** l'électrode de travail (1) est stabilisée par un support isolant (8),
• le support isolant (8) étant de préférence une cage ou une grille, et/ou
• le support isolant (8) étant de préférence constitué d'un matériau isolant qui est choisi dans le groupe comprenant le verre, la céramique ou des matières plastiques telles que le polytétrafluoroéthylène (PTFE).

4. Dispositif selon l'une des revendications 1 à 3, **caractérisé en ce que** l'électrode de travail (1) présente une surface d'au moins 1x10⁻⁵ m², de préférence 5x10⁻⁵ m² ou 7x10⁻⁵ m², et/ou un diamètre de 0,1 à 5 mm et/ou une longueur de 2,5 à 100 mm et/ou une résistance de 0,5 à 20 ohms.

5. Dispositif selon l'une des revendications 1 à 4, **caractérisé en ce que** la contre-électrode est disposée à une distance d'au moins 1 mm, de préférence d'au moins 5 mm, par rapport à l'électrode de travail (1), la contre-électrode se trouvant en dessous de l'électrode de travail lors de l'utilisation.

6. Procédé de fabrication d'au moins un produit par synthèse électrochimique, sur une électrode de travail, chauffée directement par voie électrique, d'un dispositif selon l'une des revendications 1 à 5, procédé selon lequel au moins un éduit réagit sur l'électrode de travail (1) chauffée, pour donner le produit, au nombre d'au moins un.

7. Utilisation d'un dispositif selon la revendication 1, aux fins de la mise en œuvre du procédé selon la revendication 6.

8. Procédé selon la revendication 6 ou utilisation selon la revendication 7, **caractérisés en ce que** l'électrode de travail (1) est chauffée directement, au moyen d'un agencement symétrique, par un courant de chauffage se présentant sous forme de courant alternatif, la connexion symétrique s'effectuant de préférence via un montage en pont (2).

9. Procédé selon la revendication 6 ou 8 ou utilisation selon les revendications 7 à 8, **caractérisés en ce que** la surface de l'électrode de travail (1) qui est active sur le plan électrochimique représente au moins 1x10⁻⁶ m², de préférence 1x10⁻⁵ m² ou 1x10⁻⁴ m².

10. Procédé selon les revendications 6 ou 8 à 9 ou utilisation selon les revendications 7 à 9, **caractérisés en ce que** la réaction est choisie dans un groupe comprenant l'oxydation, la réduction, la protonation, la déprotonation, la substitution, l'hydrogénation, la déshydrogénation, la condensation, l'hydrolyse, l'addition, le dédoublement, la cyclisation, la dimérisation, la polymérisation et l'élimination.

11. Procédé selon les revendications 6 ou 8 à 10 ou utilisation selon les revendications 7 à 10, **caractérisés en ce que** le produit est choisi dans un groupe comprenant une protéine, comportant un groupe nitroso, l'acide gluconique, le sorbitol, le D-arabinose, l'adipodinitrile, un cofacteur régénéré, tel que NAD⁺ ou NADP⁺, et un produit qui est instable à la température de réaction sur l'électrode de travail (1).

12. Procédé selon les revendications 6 ou 8 à 11 ou utilisation selon les revendications 7 à 11, où la réaction de l'éduit, au nombre d'au moins un, subit une catalyse enzymatique pour donner le produit, au nombre d'au moins un.

13. Procédé selon la revendication 12 ou utilisation selon la revendication 12, **caractérisés en ce que** l'enzyme et/ou un cofacteur sont immobilisés sur l'électrode de travail (1) chauffée.

14. Procédé selon les revendications 6 ou 8 à 13 ou utilisation selon les revendications 7 à 13,
• **caractérisés en ce que**, pour le chauffage de l'électrode de travail (1), on utilise un courant de chauffage se présentant sous forme de courant alternatif, avec une fréquence d'au moins 1 kHz, de préférence d'au moins 20 kHz, et de façon particulièrement avantageuse d'au moins 50 kHz ou d'au moins 100 kHz, et/ou
• **caractérisés en ce que** la température de l'électrode de travail est augmentée par impulsions allant jusqu'à 250 ms, au-delà du point d'ébullition de l'électrolyte entourant l'électrode.

15. Procédé selon les revendications 6 ou 8 à 143 ou utilisation selon les revendications 7 à 14, aux fins de synthèse ou de régénération d'un cofacteur d'une réaction enzymatique.
